# EUROPÄISCHE PATENTSCHRIFT

(11) **EP 0 653 993 B1**
(45) Veröffentlichungstag und Bekanntmachung des Hinweises auf die Patenterteilung: **29.12.1997**
(21) Anmeldenummer: 94915010.6
(22) Anmeldetag: 24.05.1994
(51) Int. Cl.: B61D 17/22

(54) **GUMMIELASTISCHE MEMBRAN**
ELASTIC MEMBRANE
MEMBRANE ELASTIQUE

(30) Priorität: 17.06.1993 CH 1806/93
(43) Veröffentlichungstag der Anmeldung: 24.05.1995
(73) Patentinhaber: HÜBNER Gummi- und Kunststoff GmbH, D-34123 Kassel (DE)
(72) Erfinder: LUCK, Gerald, D-7708 Wiechs am Randen (DE); SCHLUSEMANN, Thomas, D-7702 Gottmadingen (DE); ENGELHARDT, Hans, Hermann, D-7763 Oehningen 1 (DE)
(74) Vertreter: Troesch Scheidegger Werner AG
(86) Internationale Anmeldenummer: CH9400094
(87) Internationale Veröffentlichungsnummer: WO9500381

(56) Entgegenhaltungen:
- EP-A- 0 285 162
- EP-A- 0 389 934

## Beschreibung

Die vorliegende Erfindung betrifft eine gummielastische Membran.

Derartige Membranen werden insbesondere zum luft- und wettergeschützten Verbinden von Enden von Schienenfahrzeugen verwendet.

Zum Stande der Technik gehören gummielastische Wände, z.B. Zwischenwände zwischen zwei Wagen von Schienenfahrzeugen. Sie sollen einen Abschluss gegen Wetter, Rauch und Staub bilden. Diese Wände umfassen eine aussen sichtbare Lamelle aus hochelastischem Material, beispielsweise hochelastischem Gummi. Auf der Innenseite dieser Lamelle ist ein gewelltes Gewebe, welches in plastischem Material, wie Gummi oder ähnlichem Material, eingebettet ist, an der Lamelle befestigt.

Beim gegenseitigen Verschieben, beispielsweise in Kurven, der mit einem aus diesem Material bestehenden Verbindungsübergang ausgerüsteten Wagenenden, wird die äussere Lamelle aufgrund ihrer elastischen Eigenschaft gestreckt, wobei die innere Schicht ebenfalls ausgezogen und die Falten bzw. Wellen so lange verflacht werden, bis auch die innere Schicht sich in ihrem gestreckten Endzustand befindet, so dass das Ausziehen der Wand beendet ist.

Eine zweite derartige Wandkonstruktion liegt auf der Innenseite der ersteren gegenüber, wobei die ins Innere weisende Fläche wieder als ebene blattförmige Fläche ausgebildet ist, während die Falten bzw. Wellenschicht auf diese beschriebene Art und Weise befestigt ist.

Diese elastische Zwischenwand wird die in Längsrichtung des Zuges, speziell in Kurven, auftretenden Spannungen infolge Abstandsvergrösserung der kurvenäusseren Wagenteile unter erheblicher elastischer Deformation aufnehmen. Es ist jedoch eine ebensolche Deformation in irgend einer anderen Richtung, z.B. in der Höhe und/oder der Seite nicht möglich, da die gewählte Innenfläche mit Gewebeeinlage infolge ihres Aufbaus und ihrer Form dies nicht zulässt. (US-A 2 578 140)

Es ist auch eine ringförmige Verbindung von zwei Fahrzeugen in Form einer biegsamen Umhüllung bekannt geworden. Sie besteht aus zwei Teilen, von denen jeweils je einer mit einem der Fahrzeugenden verbunden ist. Die zweiteilige Umhüllung ist mit Querwellen versehen, welche dazu dienen, Abstandsänderung der zwei Wagenenden in Fahrtrichtung zu kompensieren. Diese Querwellung erlaubt indessen räumliche Lageveränderungen der beiden Wagenenden relativ zueinander nur in ungenügendem Masse. Diese Möglichkeit der Formanpassung bei einer räumlichen relativen Lageänderung der Wagenenden ist dann vor allem ein Erfordernis, wenn die beiden Wagenenden relativ nahe beieinanderliegen bzw. der Zwischenraum eine geringe Breite aufweist. (DE-A 35 41 367)

Die heute bekannten derartigen gummielastischen Membranen weisen die Unvollkommenheit auf, dass sie nicht in allen drei Dimensionen im wesentlichen spannungs-, speziell zugspannungsfrei sind und daher gewisse Erfordernisse nicht erfüllen können.

Die vorliegende Erfindung bezweckt die Schaffung einer gummielastischen Membran, welche in allen drei Richtungen, d.h. räumlich, im jeweils nötigen Sinne im wesentlichen spannungsfrei deformiert werden kann.

Eine derartige gummielastische Membran zeichnet sich durch die Merkmale des kennzeichnenden Teils des Anspruchs 1 aus. Die in den Unteransprüchen beinhaltenen Merkmale betreffen besondere Ausführungen des Gegenstandes des Anspruchs 1.

Die Erfindung wird anschliessend anhand einer Zeichnung erläutert.

Es zeigen:
- Fig. 1a) bis 1h): in schematischer Darstellung die Enden zweier Schie-nenfahrzeugkasten, zwischen denen ein gummielastischer Membranbalg angeordnet ist,
a) in perspektivischer Darstellung,
b) - h) mit verschobenen Wagenenden, in Aufsicht und in Seitenansicht.
- Fig. 2: eine perspektivische Darstellung einer Ausführung einer gummielastischen Membran im Ausschnitt,
- Fig. 3: eine Aufsicht auf eine gummielastische Membran mit im Schnitt kreisrunden Erhöhungen,
- Fig 4: einen Schnitt gemäss den beiden Schnittlinien IV - IV der Fig. 3,
- Fig. 5: einen Schnitt gemäss Schnittlinie V - V der Fig. 3,
- Fig. 6: eine Aufsicht auf eine anders gemusterte gummielastische Membran,
- Fig. 7: einen schnitt gemäss Schnittlinie VII - VII der Fig. 6,
- Fig. 8: eine Aufsicht auf eine gummielastische Membran mit unterschiedlich geformten Erhöhungen,
- Fig. 9: eine perspektivische Darstellung eines gummielastischen Membranbalges zum Einbau zwischen zwei Innenfahrzeugenden.

In Fig. 1 sind zwei Schienenfahrzeugenden 1 ersichtlich, welche durch einen Verbindungsbalg 3 miteinander verbunden sind. Dieser Balg weist zwei in Fahrtrichtung gewellte Seitenflächen 4 auf sowie eine gehöckerte Bodenfläche 6 und eine ebensolche Deckfläche 7. Die Fahrzeugoberkanten sind mit 9 und 10 bezeichnet und deren jeweilige Verschiebungen entsprechen den Verschiebungen der beiden Schienenfahrzeugenden 1, in Aufsicht und in Seitenansicht angegeben.

Aus dieser Darstellung geht hervor, dass die gehöckerte Bodenfläche 6 und die ebenso gehöckerte Deckfläche 7 in den drei Richtungen im wesentlichen spannungsfrei formveränderbar sind und damit, ungeachtet der gegenseitigen Lage der Enden 1, deren Bewegungen praktisch mit geringsten Beanspruchungen erfolgen können. Damit ist nicht nur deren Lebensdauer entsprechend verlängert, sondern die Gefahr eines plötzlichen Reissens, auch bei schlagartigen Veränderungen, äusserst gering.

Fig. 2 zeigt ein Ausführungsbeispiel einer gummielastischen Membran mit Höckern 15, welche in Längshöckerreihen 16 und Querhöckerreihen 17 angeordnet sind. Dazwischen liegen Längstäler 19 und Quertäler 20. Auch diese Membran ist dreidimensional deformierbar, wobei dies im benötigen Mass praktisch spannungsfrei erfolgt. Diese Membranen sind aus entsprechenden Gummigualitäten, welche jedoch die nötigen Deformationsmöglichkeiten zulassen und daher die Materialeigenschaften und die Form der Höcker entsprechend gewählt werden müssen. Die Längs- bzw. Querhöckerreihen können auch versetzt zueinander angeordnet sein.

Die Fig. 3 und 4 zeigen eine weitere Möglichkeit der Ausbildung einer gummielastischen Membran in Aufsicht und im Schnitt. Die Höcker 25 weisen Rundquerschnitt auf. Sie sind durch Täler 26 voneinander getrennt. Diese Täler 26 und 27 treffen sich in Kreuzungen 28. Die in Reihen angeordneten Höcker stehen rechtwinklig zueinander und sind symmetrisch. Es ist natürlich möglich, die Winkel der Reihen anders vorzusehen, wie dies beispielsweise die Fig. 6 mit ihren Drachenvierecken 30 erkennen lässt. Aus dem Schnitt in Fig. 7 geht hervor, dass die Höcker und die Täler als Pyramiden 34 und Talebenen 32 ausgebildet sind. Während Fig. 6 in Aufsicht Drachenvierecke 30 aufweist, können auch andere Figuren, wie Rhomben, Rhomboide, Vierecke, Vielecke, Quadrate oder Rechtecke gewählt werden. In diesem Sinne zeigt Fig. 8 eine Aufsicht auf eine gummielastische Membran mit unterschiedlichen Höckern, nämlich Drachenvierecken 36 und Ovalhöckern 37. Es ist auch möglich, entsprechend dem Anwendungsbereich solche gummielastische Membranen in unterschiedlichen Richtungen bezüglich Deformationseigenschaften unterschiedlich zu gestalten, was nicht nur durch die ändernde Materialdicke, sondern auch durch entsprechende Anordnung von Höckern und Tälern und deren Formen erreicht wird.

Fig. 9 zeigt ein Anwendungsbeispiel von derartigen gummielastischen Membranen, wie sie für Eisenhahnwagenübergänge verwendet werden, wobei der hier dargestellte balgförmige Uebergang 40 Seitenteile mit gewellten Seitenflächen 4 aufweist sowie eine gehöckerte Bodenfläche 6 und eine gehöckerte Deckfläche 7, wie diese anhand der übrigen Figuren erläutert sind.

Diese Ausführung guumielastischer Membranen ist insbesondere zur Herstellung von Uebergängen zwischen zwei Innenfahrzeugenden mit geringem gegenseitigem Abstand äusserst wichtig, da insbesondere bei Querverschiebungen grosse Deformationen schadlos überstanden werden müssen.

## Patentansprüche

1. Gummielastische Membran, dadurch gekennzeichnet, dass sie als flächiges Gebilde konzipiert ist und Ausbeulungen (15) aufweist, das Ganze zum Zwecke, eine praktisch spannungs-, speziell zugspannungsfreie Deformation gleichzeitig in allen drei Dimensionen zu ermöglichen.

2. Membran nach Anspruch 1, dadurch gekennzeichnet, dass die Materialdicke in den Ausbeulungen (15) annähernd konstant ist.

3. Membran nach einem der Ansprüche 1 oder 2, dadurch gekennzeichnet, dass die Membran mit Ausbeulungen (15) regelmässig gemustert ist.

4. Membran nach einem der Ansprüche 1 bis 3, dadurch gekennzeichnet, dass die Ausbeulungen (15) viereckige, vieleckige, quadratische, rechteckige, rhombische oder drachenviereckige Umrisse aufweisen und Vertiefungen bandförmig die Umrisse begrenzen.

5. Membran nach einem der Ansprüche 1 bis 4, dadurch gekennzeichnet, dass die Membran mit Ausbeulungen (15) unregelmässig gemustert ist.

6. Membran nach einem der Ansprüche 1 bis 5, dadurch gekennzeichnet, dass die Materialdicke in den Ausbeulungen (15) ungleichmässig ist.

7. Membran nach einem der Ansprüche 1 bis 6, dadurch gekennzeichnet, dass die Ausbeulungen im Querschnitt kreisrund, oval oder elliptisch sind.

8. Membran nach einem der Ansprüche 1 bis 7, dadurch gekennzeichnet, dass die Querschnitte in zwei zueinander rechtwinkligen Schnittebenen gleich sind.

9. Membran nach einem der Ansprüche 1 bis 8, dadurch gekennzeichnet, dass die Ausbeulungen (15) reihenartig angeordnet und zusammenhängende tälerbildende Vertiefungen (19, 20) diese Ausbeulungen (15) einfassen.

10. Membran nach einem der Ansprüche 1 bis 9, dadurch gekennzeichnet, dass die Reihen der Ausbeulungen (15) entweder einersseits parallel oder anderseits versetzt zueinander sind und andererseits mit anderen, ebenfalls parallelen Reihen einen Winkel, z.B. einen rechten Winkel, bilden.

11. Gummielastischer Membranbalg, insbesondere zum luft- und wettergeschützten Verbinden zweier Enden von Schienenfahrzeugen, dadurch gekenzeichnet, dass dieser Membranbalg zumindest teilweise aus einer gummielastischen Membran gemäss einem der Ansprüche 1 bis 10 besteht.

12. Membranbalg nach Anspruch 11, dadurch gekennzeichnet, dass der Boden (6) und der Deckteil (7) aus einer gummielastischen Membran bestehen und die beiden Seitenteile (4) aus gummielastischen Membranen bestehen, welche in Fahrtrichtungen gewellt sind, um Abstandsänderungen der verbundenen Wagenenden in Fahrtrichtung praktisch spannungsfrei aufzunehmen.

13. Membranbalg nach einem der Ansprüche 11 oder 12, dadurch gekennzeichnet, dass die maximale schadlose Deformation des Membranbalges in der Hauptbeanspruchungsrichtung, insbesondere in Fahrtrichtung oder Durchgangsrichtung, des Balges liegt.

## Claims

1. Elastic membrane, characterized in that it is designed as a two-dimensionally formed body and has outward protuberances (15), all for the purpose of enabling a deformation simultaneously in all three dimensions which is substantially free of stress, in particular of tensile stress.

2. Membrane according to claim 1, characterized in that the material thickness in the outward protuberances (15) is approximately constant.

3. Membrane according to one of claims 1 or 2, characterized in that the membrane has a regular pattern of outward protuberances (15).

4. Membrane according to one of claims 1 to 3, characterized in that the outward protuberances (15) have four-sided, polygonal, square, rectangular, rhombic or kite-shaped-check contours and indentations delimit the contours in a strip-like manner.

5. Membrane according to one of claims 1 to 4, characterized in that the membrane has an irregular pattern of outward protuberances (15).

6. Membrane according to one of claims 1 to 5, characterized in that the material thickness in the outward protuberances (15) is non-uniform.

7. Membrane according to one of claims 1 to 6, characterized in that the outward protuberances are circular, oval or elliptical in cross section.

8. Membrane according to one of claims 1 to 7, characterized in that the cross sections in two cutting planes at right angles to one another are identical.

9. Membrane according to one of claims 1 to 8, characterized in that the outward protuberances (15) are arranged in the manner of rows, and connected, valley-forming indentations (19, 20) border said outward protuberances (15).

10. Membrane according to one of claims 1 to 9, characterized in that the rows of outward protuberances (15) are either on the one hand parallel or on the other hand offset relative to one another and on the other hand define an angle. e.g. a right angle, with other, likewise parallel rows.

11. Elastic membrane bellows, in particular for connecting two ends of rail vehicles to one another in an airtight and weather-proof manner, characterized in that said membrane bellows are made at least partially of an elastic membrane according to one of claims 1 to 10.

12. Membrane bellows according to claim 11, characterized in that the bottom (6) and the top part (7) are made from an elastic membrane and the two side parts (4) comprise elastic membranes, which are corrugated in the directions of travel, in order in a substantially stress-free manner to absorb changes in the distance between the connected carriage ends in the direction of travel.

13. Membrane bellows according to one of claims 11 or 12, characterized in that the maximum safe deformation of the membrane bellows lies in the main stress direction, particularly in the direction of travel or passage, of the bellows.

## Revendications

1. Membrane élastique caractérisée en ce qu'elle est conçue comme une structure plane et présente des bosses (15), afin de permettre une déformation pratiquement sans contraintes et spécialement sans contraintes de traction, dans les trois dimensions en même temps.

2. Membrane selon la revendication 1, caractérisée en ce que l'épaisseur de matériau dans les bosses (15) est à peu près constante.

3. Membrane selon la revendication 1 ou 2, caractérisée en ce que ses bosses (15) forment des motifs réguliers.

4. Membrane selon l'une des revendications 1 à 3, caractérisée en ce que les bosses (15) ont une forme quadrangulaire, polygonale, carrée, rectangulaire, une forme de losange ou de deltoïde, et des gorges limitent ces contours en forme de bandes.

5. Membrane selon l'une des revendications 1 à 4, caractérisée en ce que ses bosses (15) forment des motifs irréguliers.

6. Membrane selon l'une des revendications 1 à 5, caractérisée en ce que l'épaisseur de matériau dans les bosses (15) est inégale.

7. Membrane selon l'une des revendications 1 à 6, caractérisée en ce que les bosses ont une section transversale ronde, ovale ou elliptique.

8. Membrane selon l'une des revendications 1 à 7, caractérisée en ce que les sections transversales sont identiques dans deux plans de coupe perpendiculaires l'un par rapport à l'autre.

9. Membrane selon l'une des revendications 1 à 8, caractérisée en ce que les bosses (15) sont disposées en rangées, et des gorges (19, 20) qui communiquent et qui définissent des creux entourent ces bosses (15).

10. Membrane selon l'une des revendications 1 à 9, caractérisée en ce que les rangées de bosses (15) sont soit parallèles, d'une part, soit décalées les unes par rapport aux autres, d'autre part, et forment d'autre part un angle, par exemple un angle droit, avec d'autres rangées également parallèles.

11. Soufflet élastique à membrane, en particulier pour relier deux extrémités de véhicules sur rails en les protégeant de l'air et des intempéries, caractérisé en ce que ce soufflet à membrane se compose au moins en partie d'une membrane élastique selon l'une des revendications 1 à 10.

12. Soufflet à membrane selon la revendication 11, caractérisé en ce que le plancher (6) et la partie formant plafond (7) se composent d'une membrane élastique et les deux parties latérales (4) se composent de membranes élastiques qui sont ondulées dans le sens de la marche afin d'absorber pratiquement sans contraintes les variations d'écartement dans le sens de la marche entre les extrémités de voitures reliées.

13. Soufflet à membrane selon la revendication 11 ou 12, caractérisé en ce que la déformation maximum sans dommages du soufflet à membrane est située dans le sens de sollicitation principale, en particulier dans le sens de la marche ou dans le sens de passage du soufflet.
